# FASCICULE DE BREVET EUROPEEN

(11) **EP 3 723 542 B1**
(45) Date de publication et mention de la délivrance du brevet: **03.01.2024**
(21) Numéro de dépôt: 18833092.2
(22) Date de dépôt: 10.12.2018
(51) Int. Cl.: A45D 40/06, A45D 40/16

(54) **DISPOSITIF DE DISPENSE DE PRODUIT COSMÉTIQUE COMPRENANT UNE BASE ET UNE CARTOUCHE CONFIGURÉES POUR ÊTRE ACCOUPLÉES DE MANIÈRE AMOVIBLE**
VORRICHTUNG ZUR ABGABE EINES KOSMETISCHEN PRODUKTS, BESTEHEND AUS EINEM SOCKEL UND EINER KARTUSCHE, DIE LÖSBAR MITEINANDER VERBUNDEN SIND
DEVICE FOR DISPENSING A COSMETIC PRODUCT, COMPRISING A BASE AND A CARTRIDGE DESIGNED TO BE DETACHABLY INTERCOUPLED

(30) Priorité: 12.12.2017 FR 1762012
(43) Date de publication de la demande: 21.10.2020
(73) Titulaire: Axilone Plastique, 56400 Auray (FR)
(72) Inventeur: TROCHEL, Reynald, 56340 Plouharnel (FR)
(74) Mandataire: Derambure Conseil
(86) Numéro de dépôt international: PCT/FR2018/053167
(87) Numéro de publication internationale: WO 2019/115922

(56) Documents cités:
- FR-A1- 2 502 471
- FR-A1- 2 942 115
- GB-A- 2 183 220
- JP-A- 2013 172 888
- US-B1- 6 293 391

## Description

### Domaine de l'invention

L'invention concerne les conteneurs pour produit cosmétique. Plus spécifiquement, l'invention concerne les dispositifs de dispense de produit cosmétique qui comprennent une base et une cartouche configurées pour être accouplées de manière amovible l'une à l'autre. L'invention concerne notamment les dispositifs de dispense de rouge à lèvres.

### Arrière-plan technologique de l'invention

Un dispositif de dispense de produit cosmétique peut comporter une base et une cartouche accouplée à la base. Cela est notamment souvent le cas des dispositifs de dispense de rouge à lèvres. La cartouche a ainsi pour fonction de renfermer un raisin de rouge à lèvres et d'en permettre l'accès. Pour ce faire, la cartouche comporte un réceptacle du raisin de rouge à lèvres. La base a notamment pour fonction de permettre une préhension du dispositif de dispense de rouge à lèvres.

La cartouche et la base sont disposées l'une à la suite de l'autre le long d'un axe longitudinal du dispositif de dispense de rouge à lèvres. En outre, la cartouche et la base sont accouplées et sont mobiles en rotation, l'une par rapport à l'autre, par rapport à un axe de rotation correspondant à l'axe longitudinal du dispositif de dispense de rouge à lèvres. Ainsi, en imprimant une rotation de la base par rapport à la cartouche, il est possible de déplacer le réceptacle du raisin de rouge à lèvres selon l'axe longitudinal du dispositif de dispense.

Habituellement, la base et la cartouche sont accouplées de manière définitive. Ainsi, lorsque le raisin de rouge à lèvres est consommé, il est nécessaire d'acheter un nouveau dispositif de dispense.

Pour pallier l'inconvénient susmentionné, on a donc produit des dispositifs de dispense dans lesquels la base et la cartouche sont accouplées de manière amovible. Ainsi, lorsque le raisin de rouge à lèvres est consommé, il est possible de désolidariser la base et la cartouche et de ne renouveler que la cartouche, ce qui est plus écologique. En outre, un utilisateur peut ne posséder qu'une seule base et plusieurs cartouches correspondant à des raisins de rouge à lèvres de couleurs différentes.

Toutefois, si un utilisateur possède plusieurs bases et plusieurs cartouches, il peut, par inadvertance, accoupler une base et une cartouche qui ne sont pas destinées à être accouplées ensemble. Il en résulte un risque non négligeable de détérioration de la base et/ou de la cartouche. Par exemple, une base peut être configurée pour accueillir une cartouche présentant un diamètre de 12 millimètres. L'utilisateur peut accoupler cette base avec une cartouche présentant un diamètre différent, par exemple de 13 millimètres et ainsi bloquer le dispositif de dispense.

Les documents US6293391B1, FR2502471A1, FR2942115A1, GB2183220A et JP2013172888A montrent des exemples de dispositifs de dispense de produit cosmétique.

### Objet de l'invention

Un but de l'invention est de fournir un dispositif de dispense de produit cosmétique plus fiable.

### Brève description de l'invention

Pour ce faire, on prévoit selon l'invention un dispositif de dispense de produit cosmétique selon l'une des revendications 1 à 12.

Le dispositif de dispense de produit cosmétique comprend une base et une cartouche tubulaire configurée pour être accouplée de manière amovible à la base, la cartouche comprenant :
- un tube extérieur comprenant au moins une rainure hélicoïdale,
- une douille de commande comportant au moins une fente longitudinale de guidage,
- un réceptacle de produit cosmétique coopérant avec la rainure hélicoïdale du tube extérieur et la fente longitudinale de guidage de la douille de commande,
- un élément de fond solidaire en rotation de la douille de commande, la base comportant un organe de manoeuvre comprenant un motif codé tridimensionnel et l'élément de fond comportant une contrepartie de manoeuvre comprenant un motif codé tridimensionnel de contrepartie de sorte que l'organe de manoeuvre est apte à être accouplé avec la contrepartie de manoeuvre de façon à ce qu'une rotation relative de la base par rapport à la cartouche provoque un déplacement du réceptacle de produit cosmétique au moins le long d'un axe longitudinal de la cartouche, la base comprenant un aimant permanent, élément de fond comprenant un anneau en matériau ferromagnétique ou un aimant configuré pour contribuer à fournir une force de rétention entre la cartouche et la base lorsque la cartouche est accouplée sur la base, et élément de fond étant recouvert radialement vers l'extérieur par le tube extérieur,
la base comprenant un élément d'embase qui coopère avec l'organe de manoeuvre pour fixer par clipsage l'aimant permanent, l'élément d'embase comprenant une gorge annulaire ouverte vers le haut, et prévue pour recevoir des pattes de clipsage faisant saillie de l'organe de manoeuvre vers le bas, les pattes de clipsage comprennent un bourrelet et une rainure annulaire, le bourrelet est reçu dans une rainure annulaire complémentaire de l'élément d'embase, la rainure annulaire reçoit un bourrelet complémentaire de l'élément d'embase.

Ainsi, en conformant de manière adéquate le motif codé tridimensionnel de l'organe de manoeuvre et le motif codé tridimensionnel de la contrepartie de manoeuvre, on définit un motif codé mécanique de sorte que seule une cartouche destinée à coopérer avec la base peut être accouplée efficacement à ladite base. On évite donc d'accoupler par inadvertance une cartouche et une base qui ne sont pas destinées à coopérer entre elles. Le dispositif de dispense de produit cosmétique est donc plus fiable.

Avantageusement, cette disposition permet aussi de sécuriser la cartouche lorsqu'elle est ôtée de la base et rangée par exemple dans un sac à main d'un utilisateur ou d'une utilisatrice. Ici le terme 'sécuriser' recouvre l'impossibilité pratique de manoeuvrer la douille de commande via une rotation de l'élément de fond lorsque la cartouche est ôtée de la base. L'élément de fond étant recouvert radialement vers l'extérieur par le tube extérieur, il n'est pas possible de le saisir entre deux doigts pour faire tourner la douille de commande ; par ailleurs, compte tenu du petit diamètre et de l'aspect lisse de l'élément de fond, il est très difficile voire impossible de le tourner même en insérant le petit doigt.

Aussi, le motif codé tridimensionnel empêche de maneuvrer l'élément de fond au moyen d'un instrument ou outil de forme simple comme l'extrémité d'une clé ou un petit tournevis.

Par conséquent, une fois la cartouche otée de la base, le réceptacle de produit cosmétique reste dans la position courante et le produit cosmétique est parfaitement sécurisé à l'intérieur de la cartouche.

En outre, dans des modes de réalisation préférés de l'invention, on peut éventuellement avoir recours à l'une et/ou à l'autre des dispositions suivantes :
- le motif codé tridimensionnel et le motif codé tridimensionnel de contrepartie sont chacun circonscrit dans un cylindre de diamètre inférieur à 8 mm, de préférence inférieur à 7 mm, et manière encore plus préférentielle dans un cylindre de diamètre inférieur à 6 mm. Le motif codé tridimensionnel est de préférence centré sur l'axe et il occupe un volume très réduit ce qui permet d'aménager autrour l'interface à rétention magnétique sur la périphérie de ce motif tridimensionnel, le tout dans un diamètre contraint de 16mm ou moins,
- le motif codé tridimensionnel forme une partie mâle et le motif codé tridimensionnel de contrepartie forme une partie femelle, ainsi, même avec un outil, on ne peut pas attraper une forme dans l'élément de fond pour tenter de faire tourner la douille de commande,
- le motif codé tridimensionnel forme une partie femelle et le codé tridimensionnel de contrepartie forme une partie mâle, ainsi, même avec l'aide d'un outil, même pointu, on ne peut pas introduire ce dernier dans l'élément de fond pour tenter de faire tourner la douille de commande,
- le motif codé tridimensionnel de l'organe de manoeuvre présente une forme de clé, le motif codé tridimensionnel de contrepartie de la contrepartie de manoeuvre complémentaire présentant une forme de serrure ; l'effet technique est ainsi obtenu de manière simple et avec fiabilité car seule une forme de clé correspondant à la forme de serrure de la contrepartie de manoeuvre permet d'accoupler en rotation l'élément de fond et la base ;
- on note que la contrepartie de manoeuvre peut être strictement complémentaire de l'organe de manoeuvre ou non,
- l'organe de manoeuvre comprend une embase et un tenon d'accouplement s'étendant en saillie depuis l'embase ; ainsi, il est possible de ne pas former d'organe s'étendant en saillie depuis la cartouche, ce qui permet de limiter les risques de manoeuvre non désirée de la cartouche ;
- le tenon d'accouplement est un téton ; en conséquence, il est facile à obtenir par moulage ;
- la contrepartie de manoeuvre comporte une portion, de préférence plane, présentant au moins une rainure d'accouplement et/ou au moins une lumière d'accouplement et/ou au moins un tenon d'accouplement ; en conséquence, le motif codé et le motif codé de contrepartie sont facilement identifiables par l'utilisateur ;
- le tube extérieur présente deux extrémités longitudinales opposées, l'élément de fond étant disposé entre et à distance des deux extrémités longitudinales du tube extérieur ; ainsi, lorsque la cartouche n'est pas accouplée à la base, l'élément de fond est protégé et ne risque pas d'entrer accidentellement en rotation entrainant ainsi la douille de commande ;
- le tube extérieur comporte une pièce d'habillage qui entoure une pièce technique comportant la rainure hélicoïdale ; ainsi, la rainure hélicoïdale et la pièce d'habillage forment la rainure hélicoïdale ; en outre, le tube extérieur est plus facile à fabriquer ;
- le réceptacle de produit cosmétique comporte au moins un tenon de guidage qui passe au travers de la fente longitudinale de guidage de la douille de commande et est disposé dans la rainure hélicoïdale du tube extérieur ; il s'agit d'une solution simple et fiable pour déplacer le réceptacle ;
- le tenon de guidage est un téton ; en conséquence, il est facile à obtenir par moulage ;
- la cartouche présente une première portion cylindrique et une seconde portion cylindrique disposée à la suite de la première portion cylindrique, la seconde portion cylindrique comportant l'élément de fond et présentant un diamètre supérieur à un diamètre de la première portion cylindrique ; on prévient ainsi une manipulation intempestive de la cartouche lorsqu'elle est par exemple disposée au fond d'un sac à mains ;
- le produit cosmétique est un raisin de rouge à lèvres ;
- la base comprend un aimant permanent et l'élément de fond peut comprendre un anneau en matériau ferromagnétique de manière à fournir une force de rétention entre la cartouche et la base lorsque la cartouche est accouplée sur la base. La base étant une partie valorisante de l'étui, elle est conservée en cas de changement de cartouche et par conséquent on ne jette pas un aimant permanent avec la cartouche, au contraire l'aimant permanent est conservé dans la base.

Selon une option, dans une configuration où la cartouche est assemblée sur la base, un intervalle représentant un entrefer (e) qui sépare l'aimant permanent de l'anneau chargé d'éléments ferromagnétiques est inférieur à 0,5 mm et de préférence inférieure à 0,2 mm. Ceci procure une rétention magnétique de force importante et ceci confère un aspect de qualité et donne confiance à l'utilisateur.

### Brève description des dessins

On va maintenant décrire, à titre d'exemple non limitatif, deux modes de réalisation de l'invention à l'aide des figures suivantes :
- la figure 1 illustre un dispositif de dispense, en coupe selon un plan comprenant un axe longitudinal, selon un premier mode de réalisation de l'invention qui comprend une cartouche, une base et un capuchon et représente également la base vu de dessus ;
- la figure 2 illustre, selon un même plan de coupe, ce dispositif dans lequel un réceptacle de produit cosmétique est en position haute,
- la figure 3 représente la base et la cartouche non accouplées toujours selon le plan de coupe décrit ci-dessus,
- les figures 4 à 6 sont des vues respectivement analogues aux figures 1 à 3 d'un dispositif de dispense selon un second mode de réalisation,
- la figure 7 représente en perspective une pièce d'habillage d'un tube extérieur des cartouches selon un troisième mode de réalisation,
- la figure 8 représente en coupe une pièce technique pour le tube extérieur,
- la figure 9 représente en perspective une douille de commande pour la cartouche selon le troisième mode de réalisation de l'invention, et
- la figure 10 illustre en perspective un réceptacle de produit cosmétique, un élément de fond et la base, sans une coque protectrice, pour le dispositif de dispense du troisième mode de réalisation
- la figure 11 illustre plus particulièrement l'interface à rétention magnétique entre la base et la cartouche, selon le troisième mode de réalisation.

### Description détaillée d'un mode de réalisation de l'invention

Par souci de clarté, seuls les éléments utiles à la compréhension des modes de réalisation décrits ont été représentés et seront détaillés.

Il est à noter que, sur les figures, les éléments structurels et/ou fonctionnels communs aux différents modes de réalisation présentent les mêmes références. Ainsi, sauf mention contraire, de tels éléments disposent de propriétés structurelles, dimensionnelles et matérielles identiques. Les échelles de représentation peuvent varier d'une figure à l'autre.

Un dispositif de dispense 10 de produit cosmétique selon l'invention comporte une base 8, une cartouche 13 et optionnellement un capuchon 15 représenté en transparence aux figures 1 et 4. Le dispositif de dispense 10 est représenté, à l'aide de schémas de principe, selon un premier mode de réalisation de l'invention aux figures 1 à 3 et selon un second mode de réalisation de l'invention aux figures 4 à 6. Les figures 7 à 10 concernent un troisième mode de réalisation. La figure 11 concerne une variante du troisième mode de réalisation. La cartouche 13 comporte un tube extérieur 1, une douille de commande 2, un réceptacle 3 du raisin de rouge à lèvres PC et un élément de fond 4.

La base **8** et le capuchon **15** forment ensemble un écrin prévu pour la mise en valeur du dispositif de dispense de produits cosmétiques. La base et le capuchon peuvent notamment comporter un décor de haut rendu esthétique voire un décor de personnalisation de luxe.

Dans les modes de réalisation décrits présentement, le dispositif de dispense 10 est un étui de rouge à lèvres. Il renferme ainsi un raisin de rouge à lèvres PC. Le raisin de rouge à lèvres PC se présente sous la forme d'une matière solide ou semi-solide, notamment pâteuse, et s'applique par frottements sur les lèvres d'un utilisateur.

En outre, le dispositif de dispense 10 a une forme générale cylindrique et présente un axe longitudinal X. Il s'étend entre une première extrémité longitudinale P et une seconde extrémité longitudinale S. La seconde extrémité longitudinale S du dispositif de dispense 10 est celle qui est la plus éloignée des lèvres de l'utilisateur lorsqu'il applique le raisin PC sur ses lèvres. Dans la suite de la description, il sera également fait référence à des première P et seconde S extrémités longitudinales, définies comme ci-dessus, lorsque des organes du dispositif de dispense 10 seront décrits. En outre, on utilisera les adjectifs « interne » et « externe » respectivement par rapport à l'intérieur et à l'extérieur du dispositif de dispense 10. En outre, on définit un plan médian comme étant un plan perpendiculaire à l'axe longitudinal X.

Le dispositif de dispense 10 est apte à occuper une position fermée, illustrée aux figures 1 et 4 dans laquelle le capuchon 15 ferme l'accès, depuis une première extrémité longitudinale P de la cartouche 13, à l'intérieur de la cartouche 13. Le dispositif de dispense 10 est aussi apte à occuper une position ouverte, illustrée aux figures 2, 3 et 5, 6 dans laquelle l'intérieur de la cartouche 13 est accessible depuis la première extrémité longitudinale P.

On notera que la base 8 et le capuchon 15 sont configurées pour coopérer, par exemple par des moyens magnétiques ou mécaniques de sorte que lorsque le dispositif de dispense 10 occupe la position fermée, la cartouche 13 est masquée, depuis l'extérieur du dispositif de dispense 10, par la base 8 et le capuchon 15.

Par ailleurs, la base 8 et la cartouche 13 peuvent être accouplées de manière amovible comme il sera décrit plus en détail ci-après. La base 8 et la cartouche 13 sont accouplées sur les figures 1, 2 et 4, 5. Elles sont représentées désaccouplées aux figures 3 et 6.

En effet, l'utilisateur peut par exemple souhaiter acheter une cartouche 13 de rechange lorsque le raisin de rouge à lèvres PC est consommé. L'utilisateur peut aussi souhaiter conserver, par exemple dans un sac à mains, plusieurs cartouches 13 renfermant chacune un raisin de rouge à lèvres PC d'une couleur distincte. L'utilisateur peut aussi souhaiter utiliser une base 8 et un capuchon 15 spécifiques dans une certaine situation, par exemple dans un milieu professionnel, pour renfermer la cartouche 13 et utiliser un autre ensemble base 8/capuchon 15 pour renfermer la cartouche 13 dans une autre situation, par exemple un milieu festif.

Ainsi, l'utilisateur risque d'accoupler une base 8 et une cartouche 13 qui ne sont pas configurées pour être accouplées. Par exemple, la base 8 peut être conformée pour accueillir une cartouche 13 présentant un diamètre sensiblement égal à 12 millimètres. L'utilisateur, ne faisant pas la différence à l'œil nu, peut tenter d'accoupler la base 8 à une cartouche 13 présentant un diamètre de 13 millimètres et ainsi bloquer ou détériorer la base 8 et/ou la cartouche 13.

La base **8** a une forme générale cylindrique et comporte une coque protectrice **5** qui forme une paroi extérieure de la base 8. La coque protectrice 5 comporte une paroi cylindrique 5A qui s'étend le long de l'axe longitudinal X. De plus, la coque protectrice 5 comprend une paroi plane 5B qui s'étend dans le plan médian. La paroi plane 5B forme un fond de la coque protectrice 5. La paroi plane 5B forme ainsi une seconde extrémité longitudinale S simultanément de la coque protectrice 5 et de la base 8. La paroi plane 5B forme aussi une seconde extrémité longitudinale S pour la cartouche 13 lorsque la base et la cartouche 13 sont accouplées.

En outre, la base 8 comprend un organe de manoeuvre 6 reposant sur une face de la paroi plane 5B en regard de l'élément de fond 4 lorsque la base 8 et la cartouche 11 sont accouplées de manière amovible. L'organe de manoeuvre 6 a pour fonction de permettre d'accoupler de manière amovible la base 8 à la cartouche 13 comme il sera décrit en détail plus loin. L'organe de manoeuvre 6 a aussi pour fonction de solidariser en rotation la base 8 et l'élément de fond 4.

L'organe de manoeuvre 6 définit un motif codé tridimensionnel qui se présente ici sous une forme de clé. Il comprend ainsi une embase 6A qui s'étend dans le plan médian et qui repose sur la paroi plane 5B. L'organe de manoeuvre 6 comporte en outre un tenon d'accouplement 6B qui s'étend en saillie, depuis l'embase 6A, selon l'axe longitudinal X. Le tenon d'accouplement 6B présente une forme particulière et contribue à conférer à l'organe de manoeuvre 6 la forme de clé.

Le tenon d'accouplement 6B porte, selon les deux modes de réalisation de l'invention, le motif codé définissant une forme particulière 67 de « A », illustrée sur la figure 10, lorsqu'il est vu longitudinalement de dessus. Bien entendu selon des variantes, la forme particulière 67 peut présenter tout type de forme et notamment une forme de « C », de « S », de « Z » ou encore de « X ».

Selon l'invention, il est avantageux que le motif codé tridimensionnel définisse une forme particulière identifiable aisément par l'utilisateur, par exemple une forme de lettre comme indiqué ci-dessus. Ainsi, l'utilisateur repère facilement que telle base 8 est adaptée pour être accouplée à telle cartouche 13.

On notera que selon une variante, l'organe de manoeuvre 6 comprend au moins une lumière d'accouplement et/ou un tenon d'accouplement et/ou une rainure d'accouplement qui contribuent à définir la forme particulière 47.

Le motif codé tridimensionnel et le motif codé tridimensionnel de contrepartie sont chacun circonscrit dans un cylindre de diamètre **D6** inférieur à 8 mm, de préférence inférieur à 7 mm, et manière encore plus préférentielle dans un cylindre de diamètre inférieur à 6 mm.

L'épaisseur axiale du motif codé tridimensionnel mâle peut être inférieure à 4mm, de préférence de l'ordre de 2mm à 3mm.

Le motif codé tridimensionnel forme une partie mâle et le codé tridimensionnel de contrepartie forme une partie femelle. Selon une disposition inversée, il est aussi possible d'avoir le motif codé tridimensionnel qui forme une partie femelle et le codé tridimensionnel de contrepartie qui forme une partie mâle.

En alternative au motif sous forme d'une lettre de l'alphabet, on peut aussi avoir une pluralité de petits picots à la manière des motifs 3D de lecture en braille.

On peut ainsi avoir quatre picots mâles ou femelles ou panachés, disposés en carré.

On peut aussi avoir une configuration à cinq picots disposés en pentagone, six picots disposés en hexagone voire sept picots avec un picot au centre et six picots sur un hexagone circonscrit autour.

En outre, l'organe de manoeuvre 6 comprend, circonférentiellement sur un bord radial, un élément à aimantation permanente qui se présente ici sous la forme d'un aimant MB. L'aimant MB a une forme générale d'anneau et s'étend circonférentiellement autour de l'axe longitudinal X sur le bord périphérique radial de l'organe de manoeuvre 6.

Dans ce mode de réalisation, l'aimant MB comprend essentiellement du fer, notamment sous forme de ferrite, par exemple de ferrite de strontium ou de ferrite de baryum. Selon des variantes, l'aimant MB comprend un alliage de néodyme, de fer et de bore ou un alliage d'aluminium, de nickel et de cobalt ou un matériau polymère qui renferme une poudre comprenant l'un des matériaux ou alliage décrits ci-dessus.

Sur la figure 11, l'aimant MB est un aimant annulaire repéré 9 maintenu par clipsage de deux pièces plastiques **6,7.**

Selon un exemple type, le diamètre extérieur D92 de l'aimant annulaire MB est de 16 mm. Selon un exemple type, le diamètre intérieur D91 de l'aimant annulaire MB est de 12 mm.

L'épaisseur de l'aimant annulaire **9** est comprise entre 1 mm et 2 mm.

La base 8 peut notamment être réalisée en plastique injecté. La coque protectrice 5 et l'élément d'accouplement 6 peuvent être venus de matière ou alors formés séparément et assemblés par collage par exemple. La coque protectrice 5 et l'organe de manoeuvre 6 sont solidaires en rotation. En outre, la base 8 peut présenter une section circulaire, carrée ou encore hexagonale.

Comme indiqué ci-dessus, la cartouche 13 comporte le tube extérieur 1, la douille de commande 2, le réceptacle 3 du raisin de rouge à lèvres PC et l'élément de fond 4.

Le tube extérieur 1, également illustré aux figures 7 et 8, a pour fonction de former une paroi cylindrique externe pour la cartouche 13. Le tube extérieur 1 présente une forme générale cylindrique d'axe X. Il comporte une première extrémité longitudinale P destinée à permettre l'accès au raisin de rouge à lèvres PC et une seconde extrémité longitudinale S opposée. La première extrémité longitudinale P du tube extérieur 1 forme aussi une première extrémité longitudinale P pour la cartouche 13. De plus, le tube extérieur 1 s'étend sensiblement sur toute une hauteur de la cartouche 13. Il forme ainsi un fourreau de protection pour la cartouche 13.

Comme illustré aux figures 7 et 8, le tube extérieur 1 comprend une pièce d'habillage 11 qui entoure une pièce technique 12. La pièce d'habillage 11 confère au tube extérieur 1 un renfort structurel adéquat. La pièce technique 12 comporte, sur une face cylindrique interne, deux rainures hélicoïdales 12A qui s'étendent selon l'axe longitudinal X de la cartouche 13. Ces deux rainures hélicoïdales 12A sont disposées en regards l'une de l'autre et sont ainsi diamétralement opposées.

En outre, le tube extérieur 1 présente une première portion cylindrique 1A et une seconde portion cylindrique 1B disposée à la suite de la première portion cylindrique 1A. La première portion cylindrique 1A est plus proche de la première extrémité longitudinale P de la cartouche 13 par rapport à la seconde portion cylindrique 1B. La seconde portion cylindrique 1B présente un diamètre supérieur à un diamètre de la première portion cylindrique 1A, par exemple respectivement 17 mm et 16 mm pour les diamètres extérieurs.

Ainsi, la cartouche 13 présente aussi une première portion cylindrique et une seconde portion cylindrique disposée à la suite de la première portion cylindrique. La seconde portion cylindrique présente un diamètre supérieur à un diamètre de la première portion cylindrique et comporte l'élément de fond 4 comme illustré sur les figures 1 à 6.

De même, la pièce d'habillage 11 présente une première portion cylindrique 11A et une seconde portion cylindrique 11B disposée à la suite de la première portion cylindrique 11A. La première portion cylindrique 11A est plus proche de la première extrémité longitudinale P du tube extérieur 1 par rapport à la seconde portion cylindrique 11B. La seconde portion cylindrique 11B présente un diamètre supérieur à un diamètre de la première portion cylindrique 11A.

On remarque que la bordure basse 11C du tube extérieur forme une protection intégrale radiale pour l'élément de fond (fonction jupe). Autrement dit, la bordure basse 11C descend jusqu'en bas et forme la côte hors-tout en longueur de la cartouche. Concernant l'assemblage, on insère la pièce technique 12 dans la pièce d'habillage 11 par le bas, jusqu'à arriver en butée contre l'épaulement intérieur (cf Fig. 7).

La pièce d'habillage 11 et la pièce technique 12 peuvent être formées en métal ou en plastique injecté. Elles peuvent être fixées l'une à l'autre par collage. La pièce d'habillage 11 et la pièce technique 12 peuvent aussi être venues de matière.

De plus, le tube extérieur 1 comprend, en sa première extrémité longitudinale P, un bord circonférentiel d'accouplement 1C dont la fonction sera décrite plus loin.

La douille de commande 2 a aussi une forme générale cylindrique. Elle est disposée contre les parois cylindriques internes du tube extérieur 1. Comme illustré sur la figure 9, la douille de commande 2 comprend un corps principal 2A de forme générale cylindrique régulière. Sur ce corps principal 2A, la douille de commande 2 comporte deux fentes longitudinales de guidage 2B traversantes et diamétralement opposées. Chaque fente longitudinale de guidage 2B s'étend, parallèlement à l'axe longitudinal X. A ses première P et seconde S extrémités longitudinales, chaque fente longitudinale de guidage 2B s'étend, sur une faible distance rapportée à sa dimension longitudinale, perpendiculairement à l'axe (X), de façon à définir deux positions de fin de course 2C, 2D pour le réceptacle 3 comme il sera décrit plus loin. La position de fin de course 2C est relativement plus proche de la première extrémité longitudinale P de la cartouche 13 que la position de fin de course 2D.

De plus, sur le pourtour radial de sa première extrémité longitudinale P, le corps principal 2A comprend une collerette 2E. La fonction de la collerette 2E sera décrite plus loin.

En outre, disposé à la suite du corps principal 2A, la douille de commande 2 comporte un organe d'accouplement 22 formant une seconde extrémité longitudinale S de la douille de commande 2.

On notera que l'organe d'accouplement 22 peut permettre d'accoupler la douille de commande 2 a une base pour un dispositif de dispense dans lequel la base et la cartouche sont accouplées de manière non amovible. Pour ce faire, l'organe d'accouplement 22 comprend une paroi cylindrique comportant une pluralité de rainures d'accouplement 23. En outre, l'organe d'accouplement 22 comporte, sur une paroi en regard de la base lorsque la base et la cartouche sont accouplées, un orifice 24 dû au fait que la douille de commande 2 est formée par injection d'un matériau plastique.

Dans le cas de la présente invention, le tube extérieur 1 et notamment la seconde portion cylindrique 11B de la pièce d'habillage 11 entoure cet organe d'accouplement 22. Ainsi, de manière avantageuse, le dispositif de dispense 10 selon l'invention peut être mis en oeuvre avec une douille de commande 2 également adaptée pour un dispositif de dispense 10 dans lequel la base et la cartouche sont accouplées de manière non amovible. La production du dispositif de dispense 10 est donc plus simple. En outre, l'organe d'accouplement 22 a aussi pour fonction d'accoupler la douille de commande 2 à l'élément de fond 4.

Le réceptacle 3 pour le raisin de rouge à lèvres PC se présente ici sous la forme d'une cupule de réception. En outre, il comprend un corps principal 3A de forme générale cylindrique régulier, c'est-à-dire de diamètre constant le long de l'axe longitudinal X. Comme illustré sur la figure 10, le réceptacle 3 comprend, sur une face externe du corps principal 3A, deux tenons de guidage 36 qui sont diamétralement opposés et qui s'étendent radialement vers l'extérieur du réceptacle 3. La fonction des deux tenons de guidage 36 sera décrite plus loin. Le réceptacle 3 comprend aussi de préférence du plastique injecté.

L'élément de fond 4 comporte une contrepartie de manoeuvre 4A, possiblement sous forme d'un organe de manoeuvre complémentaire. L'organe de manoeuvre complémentaire 4A comporte un motif codé complémentaire (appelé « contrepartie de manoeuvre ») présentant ici une forme de serrure.

L'organe de manoeuvre complémentaire 4A comprend une première portion plane 4B circonférentielle qui forme une butée pour l'organe de manoeuvre 6 comme il sera décrit plus en détail ci-après. La première portion plane 4B s'étend dans le plan médian.

L'organe de manoeuvre complémentaire 4A comprend une seconde portion plane 4C qui s'étend à distance de la portion plane 4B. La seconde portion plane 4C s'étend aussi dans le plan médian. La seconde portion plane 4C est plus proche de la première extrémité longitudinale P de la cartouche 13 que la première portion plane 4B. En outre, la première portion plane 4B est plus éloignée de l'axe longitudinal X que la seconde portion plane 4C qui croise cet axe longitudinal X.

La seconde portion plane 4C porte le motif codé complémentaire qui présente une forme particulière 47 et contribue à conférer à l'organe de manoeuvre complémentaire la forme de serrure. La forme particulière 47 représente un « A », comme illustrée sur la figure 10, lorsqu'il est vu longitudinalement de dessous. Bien entendu selon des variantes, la forme particulière 47 peut présenter tout type de forme et notamment une forme de « C », de « S », de « Z » ou encore de « X ».

Selon le premier mode de réalisation, la seconde portion plane 4C comprend notamment une lumière d'accouplement 4D qui définit la forme particulière 47. Ainsi, selon le premier mode de réalisation, l'élément de fond 4 ne ferme pas l'accès à l'intérieur de la cartouche 13 par la seconde extrémité longitudinale S de la cartouche 13 comme illustré à la figure 3. En revanche, comme illustré aux figures 1 et 2, lorsque la base 8 et la cartouche 13 sont accouplées, la base 8 ferme l'accès à l'intérieur de la cartouche 13 par la seconde extrémité longitudinale S de la cartouche 13.

Selon le second mode de réalisation, la seconde portion plane 4C ne comprend pas de lumière. Elle comporte un tenon 4D délimitant les contours de la forme particulière 47. Ainsi, selon le second mode de réalisation, l'élément de fond 4 ferme l'accès à l'intérieur de la cartouche 13 par la seconde extrémité longitudinale S de la cartouche 13 comme illustré notamment aux figures 4 à 6.

Selon une variante, la seconde portion plane 4C comporte au moins une rainure définissant la forme particulière 47. Selon une autre variante, la forme particulière 47 est définie par un ensemble comportant une lumière d'accouplement et/ou un tenon d'accouplement et/ou une rainure d'accouplement.

De plus, la première portion plane 4B et la seconde portion plane 4B sont conformées pour prendre en sandwich une portion de l'organe d'accouplement 22 de la douille de commande 2.

Selon les modes de réalisation représentés, les premiers moyens d'accouplement à la base 8 comportent un rebord périphérique radial 4M de l'élément de fond 4.

Dans les exemples illustrés aux figures 7 à 11, le rebord périphérique radial 4M forme un moyen d'accouplement magnétique et est à cet effet chargé de ferrites c'est-à-dire plus généralement un matériau ferromagnétique apte à s'aimanter de manière induite sous l'effet d'un champ magnétique incident.

Plus précisément, le matériau ferromagnétique est un matériau ayant une propriété magnétique passive, c'est-à-dire un matériau qui n'induit pas champ magnétique permanent dans des conditions normales mais qui est attiré par un aimant.

Par exemple, on peut insérer au moulage des particules d'un tel matériau ferromagnétique dans la matière plastique substrat à mouler.

Par exemple, matière plastique substrat à mouler est un matériau thermoplastique, tel que le polypropylène (PP), le polyéthylène téréphtalate (PET), le polychlorure de vinyle (PVC) ou tout autre polymère approprié pour le moulage et / ou l'injection. Les particules magnétiques passives peuvent être par exemple des particules de fer, des particules de ferrite ou des particules d'oxyde ferrique passivées.

Selon une solution alternative illustrée aux figures 1 à 6, la première portion plane 4B comprend un élément à aimantation permanente qui se présente ici sous la forme d'un aimant MC. L'aimant MC a une forme générale d'anneau et s'étend circonférentiellement autour de l'axe longitudinal X sur une face de la première portion plane 4B en regard de l'embase 6A de la base 8 lorsque la base 8 et la cartouche 13 sont accouplées. Dans ce mode de réalisation, l'aimant MC comprend essentiellement du fer, notamment sous forme de ferrite, par exemple de ferrite de strontium ou de ferrite de baryum. Selon des variantes, l'aimant MC comprend un alliage de néodyme, de fer et de bore ou un alliage d'aluminium, de nickel et de cobalt ou un matériau polymère qui renferme une poudre comprenant l'un des matériaux ou alliage décrits ci-dessus. Selon des variantes, l'aimant MC peut être une pièce en matériau ferromagnétique qui réagit par aimantation à un champ magnétique incident.

L'aimant ou l'anneau en matériau ferromagnétique MC est disposé sur une face de l'élément de fond 4 en regard de la paroi plane **5B** de la base 8 lorsque la base 8 et la cartouche **13** sont accouplées.

À cet endroit, l'entrefer en position accouplée sera inférieur à 0,5 mm et de préférence inférieur à 0,2 mm. Sachant que la force d'attraction entre deux éléments sous l'action d'un champ magnétique décroît avec le cube de la distance d'entrefer, on cherchera à obtenir un espace aussi petit que possible et en pratique on avoir cherchera à l'anneau matériau ferromagnétique NC directement au contact de l'aimant **9,** comme ceci est illustré en traits mixtes à la figure 11.

Dans les deux modes de réalisation, le tube extérieur 1 entoure radialement et s'étend longitudinalement sur toute une hauteur de l'élément de fond 4. En l'espèce, la seconde portion cylindrique de la cartouche 13 comporte l'élément de fond 4. De plus, un bord radial de l'élément de fond 4 est en contact direct avec une face interne radialement du tube extérieur 1. Ainsi, comme on le voit notamment sur les figures 1 à 6, l'élément de fond 4 forme, avec le tube extérieur 1, la seconde extrémité longitudinale S de la cartouche 13. On notera que selon une variante avantageuse, l'élément de fond 4 est disposé à distance et en retrait de la seconde extrémité longitudinale S de la cartouche 13. L'élément de fond 4 est ainsi disposé entre et à distance des première P et seconde S extrémités longitudinales du tube extérieur 1.

On va maintenant décrire plus précisément un accouplement amovible entre la base 8 et la cartouche 13.

Comme illustré sur les figures 1 à 6, l'aimant MB de la base 8 et l'aimant MC de l'élément de fond 4 sont disposés en regard l'un de l'autre lorsque la base 8 et la cartouche 13 sont accouplées de manière amovible. En outre, leurs faces en regards présentent des polarités opposées. Ainsi, ils coopèrent et génèrent une force d'accouplement amovible de la base 8 et de la cartouche 13.

En outre, l'organe de manoeuvre 6 en forme de clé est apte à être engagé dans l'organe de manoeuvre complémentaire 4A en forme de serrure. Cet engament contribue en outre à solidariser en rotation autour de l'axe longitudinal X la base 8 et l'élément de fond 4.

Selon une variante troisième mode de réalisation, en référence notamment à la figure 11, l'interface magnétique et mécanique entre la base et la cartouche est représentée plus en détail d'une part dans une configuration désaccouplée (traits pleins) et d'autre part dans une configuration accouplée (traits pointillés). L'élément d'accouplement **6** est associé à un élément d'embase 7 pour fixer par clipsage un aimant permanent **9.** L'élément d'embase **7** comprend une gorge annulaire 70 ouverte vers le haut, et prévue pour recevoir des pattes de clipsage **60** faisant saillie de l'élément d'accouplement 6 vers le bas. L'élément d'embase **7** peut être collé ou fixé dans la coque protectrice **5.** La jante extérieure 78 de l'élément d'embase comprend des cannelures 72 engagées dans la coque protectrice 5 pour obtenir une solidarisation au moins en rotation.

Les pattes de clipsage **60** comprennent un bourrelet **63** et une rainure annulaire **64.** Le bourrelet **63** est reçu dans une rainure annulaire complémentaire **73** de l'élément d'embase 7. La rainure annulaire **64** reçoit un bourrelet complémentaire **74** de l'élément d'embase 7. Ceci forme un clipsage solide et durable. Avantageusement, on forme ainsi un assemblage fiable et durable, sans utilisation de colle.

En outre, il est prévu une bordure annulaire supérieure 62 qui forme un épaulement pour maintenir l'élément 9 en position contre la jante extérieure 78 de l'élément d'embase 7. La bordure annulaire supérieure 62 peut être continue ou discontinue selon la direction circonférentielle.

Le diamètre extérieur **D72** de l'élément d'embase est de préférence compris dans une gamme de valeurs [15mm - 17mm]. On remarque que le diamètre **D72** est de préférence avantageusement identique au diamètre **D22** de l'organe d'accouplement de la douille de commande, ce qui permet d'optimiser les moyens d'assemblage.

Le diamètre intérieur **D70** de l'élément d'embase est de préférence compris dans une gamme de valeurs [8mm - 12mm].

Si on considère l'entrefer noté **e** qui sépare la surface supérieure 9B de l'aimant permanent et la surface inférieure de l'anneau à ferrite 4B de l'élément de fond, dans la configuration accouplée, celui-ci est de préférence inférieure à 0,5 mm, voire voisin de zéro.

Sur l'exemple de la figure 11, l'entrainement en rotation de l'élément de fond **4** par l'élément d'accouplement **6** est obtenu la complémentarité, totale ou partielle, des motifs codés tridimensionnels accouplés entre eux.

On va maintenant décrire un fonctionnement du dispositif de dispense 10, notamment pour accéder au raisin de rouge à lèvres PC. Ainsi, on va notamment décrire ci-après les mobilités des organes de la cartouche 13 les uns par rapport aux autres.

La collerette 2E de la douille de commande 2 a pour fonction de coopérer avec le bord circonférentiel d'accouplement 1C du tube extérieur 1 comme illustré sur les figures 1 à 6 afin notamment de bloquer en translation le long de l'axe longitudinal X la douille de commande 2 par rapport au tube extérieur 1. En outre, la douille de commande 2 est mobile en rotation autour de l'axe longitudinal X par rapport au tube extérieur 1.

L'élément de fond 4 est solidaire en rotation autour de l'axe longitudinal X par rapport à la douille de commande 2. Cette solidarisation est notamment due à la coopération entre l'organe d'accouplement 22 de la douille de commande 2 et les première 4B et seconde 4C portions planes. Ainsi, lorsque la base 8 et la cartouche 13 sont accouplées de manière amovible, la base 8 et la douille de commande 2 sont solidaires en rotation autour de l'axe longitudinal X.

En outre, le réceptacle 3 coopère avec la rainure hélicoïdale 12A du tube extérieur 1 et la fente longitudinale de guidage 2B de la douille de commande 2. Pour ce faire, chacun des deux tenons de guidage 36 du réceptacle 3 coopère avec une des deux fentes longitudinales de guidage 2B de la douille de commande 2 et passe à travers ladite fente. Ainsi, le réceptacle 3 est mobile en translation longitudinale, par rapport à la douille de commande 2, entre les deux positions 2C et 2D de fin de course pour le tenon de guidage 36. De plus, chaque tenon de guidage 36 coopère avec l'une des deux rainures hélicoïdales 12A du tube extérieur 1 en étant disposé dans ladite rainure. Ainsi, le réceptacle 3 est mobile en rotation autour de l'axe X et en translation longitudinale par rapport au tube extérieur 1.

Ainsi, lorsque la douille de commande 2 entre en rotation par rapport au tube extérieur 1 par rapport à l'axe longitudinal X, chaque tenon de guidage 36 du réceptacle 3 se déplace le long d'une rainure hélicoïdale 12A et d'une rainure longitudinale 2B. Ainsi, le réceptacle 3 entre en rotation autour de l'axe longitudinal X et en translation longitudinale par rapport au tube extérieur 1.

Ainsi, lorsque l'utilisateur souhaite déplacer longitudinalement le réceptacle 3 par rapport au tube extérieur 1, par exemple pour faire émerger le raisin de rouge à lèvres PC au-delà de la première extrémité longitudinale P du tube extérieur 1, il bloque en translation longitudinale et en rotation autour de l'axe longitudinal X le tube extérieur 1. Ensuite, il imprime à la coque protectrice 5 de la base 8 un mouvement de rotation autour de l'axe longitudinal X par rapport au tube extérieur 1. Ainsi, l'élément de fond 4 et la douille de commande 2 entrent en rotation autour de l'axe longitudinal X par rapport au tube extérieur 1. Chaque tenon de guidage 36 du réceptacle 3 va alors se déplacer le long d'une rainure hélicoïdale 12A et d'une fente longitudinale de guidage 2B. Le réceptacle 3 se déplace ainsi longitudinalement le long de la cartouche 13. On constate donc qu'une rotation relative de la base 8 par rapport à la cartouche 13 provoque un déplacement du réceptacle 3 de raisin de rouge à lèvres PC par rapport au tube extérieur 1 le long de l'axe longitudinal X de la cartouche 13.

Bien entendu, on pourra apporter à l'invention de nombreuses variantes sans sortir du cadre de celle-ci.

La base 8 pourra aussi comprendre des moyens d'accouplement direct à la douille de commande 2.

Le motif codé pourra notamment être défini par au moins un pion et un trou, le motif codé complémentaire pourra ainsi être défini par au moins un pion et un trou disposé de manière symétrique.

## Revendications

1. Dispositif de dispense (10) de produit cosmétique (PC) comprenant une base (8) et une cartouche (13) tubulaire configurée pour être accouplée de manière amovible à la base (8), la cartouche (13) comprenant :
- un tube extérieur (1) comprenant au moins une rainure hélicoïdale (12A),
- une douille de commande (2) comportant au moins une fente longitudinale de guidage (2B),
- un réceptacle (3) de produit cosmétique (PC) coopérant avec la rainure hélicoïdale (12A) du tube extérieur (1) et la fente longitudinale de guidage (2B) de la douille de commande (2),
- un élément de fond (4) solidaire en rotation de la douille de commande (2),
la base (8) comportant un organe de manoeuvre (6) comprenant un motif codé tridimensionnel (6B,67) et l'élément de fond (4) comportant une contrepartie de manoeuvre (4A) comprenant un motif codé tridimensionnel de contrepartie (47) de sorte que l'organe de manoeuvre (6) est apte à être accouplé avec la contrepartie de manoeuvre (4A) de façon à ce qu'une rotation relative de la base (8) par rapport à la cartouche (13) provoque un déplacement du réceptacle (3) de produit cosmétique (PC) le long d'un axe longitudinal (X) de la cartouche (13), la base (8) comprenant un aimant permanent (9, MB), l'élément de fond comprenant un anneau en matériau ferromagnétique (4M) ou un aimant configuré pour contribuer à fournir une force de rétention entre la cartouche et la base lorsque la cartouche est accouplée sur la base, la base (8) comprenant un élément d'embase (7) qui coopère avec l'organe de manoeuvre (6) pour fixer par clipsage l'aimant permanent (9, MB), et
**caractérisé en ce que** l'élément de fond est recouvert radialement vers l'extérieur par le tube extérieur et
l'élément d'embase (7) comprend une gorge annulaire (70) ouverte vers le haut, et prévue pour recevoir des pattes de clipsage (60) faisant saillie de l'organe de manoeuvre (6) vers le bas, les pattes de clipsage (60) comprennent un bourrelet (63) et une rainure annulaire (64), le bourrelet (63) est reçu dans une rainure annulaire complémentaire (73) de l'élément d'embase (7), la rainure annulaire (64) reçoit un bourrelet complémentaire (74) de l'élément d'embase (7).

2. Dispositif de dispense (10) selon la revendication 1, dans lequel l'élément d'embase (7) est collé ou fixé dans une coque protectrice (5) formant une paroi extérieure de la base (8).

3. Dispositif de dispense (10) selon la revendication 2, dans lequel l'élément d'embase comprend une jante extérieure (78) ayant des cannelures (72) engagées dans la coque protectrice (5) pour obtenir une solidarisation au moins en rotation.

4. Dispositif de dispense (10) selon l'une des revendications précédentes, comprenant de plus une bordure annulaire supérieure (62) formant un épaulement pour maintenir l'aimant permanent (9, MB) de la base (8) en position contre la jante extérieure (78) de l'élément d'embase (7).

5. Dispositif de dispense (10) selon l'une des revendications précédentes, dans lequel le diamètre extérieur (D72) de l'élément d'embase (7) est compris dans une gamme de valeurs [15mm - 17mm], et de préférence est identique au diamètre (D22) de la contrepartie de manoeuvre (4A).

6. Dispositif de dispense (10) selon l'une des revendications précédentes, dans lequel le diamètre intérieur (D70) de l'élément d'embase (7) est compris dans une gamme de valeurs [8mm - 12mm].

7. Dispositif de dispense (10) selon l'une des revendications précédentes, dans lequel dans une configuration où la cartouche est assemblée sur la base, un intervalle représentant un entrefer (e) qui sépare une surface supérieure (9B)_de l'aimant permanent (9, MB) de la base (8) et une surface inférieure de l'anneau en matériau ferromagnétique (4M) ou de l'aimant de l'élément de fond (4) est inférieur à 0,5 mm et de préférence inférieur à 0,2 mm.

8. Dispositif de dispense (10) de produit cosmétique selon l'une des revendications précédentes 1, dans lequel le motif codé tridimensionnel (67) et le motif codé tridimensionnel de contrepartie (47) sont chacun circonscrit dans un cylindre de diamètre (D6) inférieur à 8 mm, de préférence inférieur à 7 mm, et manière encore plus préférentielle dans un cylindre de diamètre inférieur à 6 mm.

9. Dispositif de dispense (10) de produit cosmétique selon l'une des revendications précédentes, dans lequel le motif codé tridimensionnel (67) forme une partie mâle et le codé tridimensionnel de contrepartie (47) forme une partie femelle.

10. 44- Dispositif de dispense (10) de produit cosmétique selon la revendication précédente, dans lequel le motif codé tridimensionnel de l'organe de manoeuvre (6) présente une forme de clé (67), le motif codé tridimensionnel de contrepartie de la contrepartie de manoeuvre (4A) présentant une forme de serrure (47).

11. Dispositif de dispense (10) de produit cosmétique selon l'une des revendications précédentes, dans lequel la contrepartie de manoeuvre (4A) comporte une portion (4C), de préférence plane, présentant au moins une rainure d'accouplement et/ou au moins une lumière d'accouplement et/ou au moins un tenon d'accouplement.

12. Dispositif de dispense (10) de produit cosmétique (PC) selon l'une des revendications précédentes, dans lequel le produit cosmétique (PC) est un raisin de rouge à lèvres.

## Patentansprüche

1. Abgabevorrichtung (10) zur Abgabe eines Kosmetikprodukts (PC), aufweisend eine Basis (8) und eine röhrenförmige Kartusche (13), die konfiguriert ist, auf lösbare Weise mit der Basis (8) gekoppelt zu werden, wobei die Kartusche (13) aufweist:
- ein Außenrohr (1) mit mindestens einer helikalen Rille (12A),
- eine Steuerhülse (2) mit mindestens einem länglichen Führungsschlitz (2B),
- einen Behälter (3) für das Kosmetikprodukt (PC), der mit der helikalen Rille (12A) des Außenrohrs (1) und dem länglichen Führungsschlitz (2B) der Steuerhülse (2) zusammenwirkt,
- ein mit der Steuerhülse (2) drehbar verbundenes Bodenelement (4),
wobei die Basis (8) ein Betätigungselement (6) mit einem dreidimensionalen kodierten Motiv (6B, 67) aufweist und das Bodenelement (4) ein Betätigungsgegenstück (4A) mit einem dreidimensionalen kodierten Gegenstückmotiv (47) aufweist, derart, dass das Betätigungselement (6) geeignet ist, mit dem Betätigungsgegenstück (4A) gekoppelt zu werden, so dass eine relative Drehung der Basis (8) bezüglich der Kartusche (13) eine Verschiebung des Kosmetikprodukt-Behälters (3) entlang einer Längsachse (X) der Kartusche (13) bewirkt, wobei die Basis (8) einen Permanentmagnet (9, MB) aufweist, das Bodenelement einen Ring aus ferromagnetischem Material (4M) oder einen Magnet aufweist, der konfiguriert ist, dazu beizutragen, eine Haltekraft zwischen der Kartusche und der Basis bereitzustellen, wenn die Kartusche mit der Basis gekoppelt ist,
wobei die Basis (8) ein Sockelelement (7) aufweist, das mit dem Betätigungselement (6) zusammenwirkt, um den Permanentmagnet (9, MB) durch Klipsverbindung zu befestigen,
und **dadurch gekennzeichnet, dass** das Bodenelement von dem Außenrohr radial nach außen verdeckt wird und das Sockelelement (7) eine ringförmige Auskehlung (70) aufweist, die nach oben offen ist und vorgesehen ist, von dem Betätigungselement (6) nach unten vorspringende Klipslaschen (60) zu empfangen, wobei die Klipslaschen (60) einen Wulst (63) und eine ringförmige Rille (64) aufweisen, der Wulst (63) in einer komplementären ringförmigen Rille (73) des Sockelelements (7) aufgenommen wird, die ringförmige Rille (64) einen komplementären Wulst (74) des Sockelelements (7) aufnimmt.

2. Abgabevorrichtung (10) nach Anspruch 1, in welcher das Sockelelement (7) in einer Schutzschale (5), die eine Außenwand der Basis (8) bildet, festgeklebt oder befestigt ist.

3. Abgabevorrichtung (10) nach Anspruch 2, in welcher das Sockelelement eine Außenfelge (78) mit Riefen (72) aufweist, die im Eingriff mit der Schutzschale (5) sind, um eine Verbindung zumindest in Bezug auf eine Drehung zu erzielen.

4. Abgabevorrichtung (10) nach einem der vorstehenden Ansprüche, ferner aufweisend eine ringförmige obere Kante (62), die eine Schulter bildet, um den Permanentmagnet (9, MB) der Basis (8) gegen die Außenfelge (78) des Sockelelements (7) in Position zu halten.

5. Abgabevorrichtung (10) nach einem der vorstehenden Ansprüche, in welcher der Außendurchmesser (D72) des Sockelelements (7) in einem Bereich von Werten zwischen [15mm-17mm] liegt und vorzugsweise identisch mit dem Durchmesser (D22) des Betätigungsgegenstücks (4A) ist.

6. Abgabevorrichtung (10) nach einem der vorstehenden Ansprüche, in welcher der Innendurchmesser (D70) des Sockelelements (7) in einem Bereich von Werten zwischen [8mm-12mm] liegt.

7. Abgabevorrichtung (10) nach einem der vorstehenden Ansprüche, in welcher in einer Konfiguration, in der die Kartusche an der Basis angebracht ist, ein Abstand, der einen Spalt (e) repräsentiert, der eine obere Oberfläche (9B) des Permanentmagnets (9, MB) der Basis (8) und eine untere Oberfläche des Rings aus ferromagnetischem Material (4M) oder des Magnets des Bodenelements (4) trennt, kleiner als 0,5mm und vorzugsweise kleiner als 0,2mm ist.

8. Kosmetikprodukt-Abgabevorrichtung (10) nach einem der vorstehenden Ansprüche 1, in welcher das dreidimensionale kodierte Motiv (67) und das dreidimensionale kodierte Gegenstückmotiv (47) jeweils in einem Zylinder eines Durchmessers (D6) kleiner als 8mm, bevorzugt kleiner als 7mm und stärker bevorzugt in einem Zylinder eines Durchmessers kleiner als 6mm einbeschrieben sind.

9. Kosmetikprodukt-Abgabevorrichtung (10) nach einem der vorstehenden Ansprüche, in welcher das dreidimensionale kodierte Motiv (67) ein männliches Teil bildet und das dreidimensionale kodierte Gegenstückmotiv (47) ein weibliches Teil bildet.

10. Kosmetikprodukt-Abgabevorrichtung (10) nach dem vorstehenden Anspruch, in welcher das dreidimensionale kodierte Motiv des Betätigungselements (6) eine Schlüsselform (67) hat, das dreidimensionale kodierte Gegenstückmotiv des Betätigungsgegenstücks (4) eine Schlossform (47) hat.

11. Kosmetikprodukt-Abgabevorrichtung (10) nach einem der vorstehenden Ansprüche, in welcher das Betätigungsgegenstück (4A) einen, vorzugsweise ebenen, Abschnitt (4C) aufweist, der mindestens eine Kopplungsrille und/oder mindestens ein Kopplungsloch und/oder mindestens einen Kopplungszapfen aufweist.

12. Abgabevorrichtung (10) für ein Kosmetikprodukt (PC) nach einem der vorstehenden Ansprüche, wobei das Kosmetikprodukt (PC) eine Lippenstifttraube ist.

## Claims

1. Cosmetic product (PC) dispensing device (10) comprising a base (8) and a tubular cartridge (13) configured to be detachably coupled to the base (8), the cartridge (13) comprising:
- an outer tube (1) comprising at least one helical groove (12A),
- a control sleeve (2) comprising at least one longitudinal guide slot (2B),
- a receptacle (3) for cosmetic product (PC), engaging with the helical groove (12A) of the outer tube (1) and the longitudinal guide slot (2B) of the control sleeve (2),
- a bottom element (4), integral in rotation with the control sleeve (2), the base (8) comprising an operating member (6) comprising a three-dimensional coded pattern (6B, 67) and the bottom element (4) comprising an operating counterpart (4A) comprising a counterpart three-dimensional coded pattern (47) such that the operating member (6) is able to be coupled with the operating counterpart (4A) so that a relative rotation of the base (8) in relation to the cartridge (13) causes a movement of the receptacle (3) for cosmetic product (PC) along a longitudinal axis (X) of the cartridge (13), the base (8) comprising a permanent magnet (9, MB), the bottom element comprising a ring of ferromagnetic material or a magnet configured to contribute to providing a retention force between the cartridge and the base when the cartridge is coupled to the base, the base (8) comprising a seat element (7) which cooperates with the operating member (6) to fix by snapping the permanent magnet (9, MB), and **characterized in that** the bottom element is outwardly radially covered by the outer tube and the seat element (7) comprises an annular groove (70) which opens upwards and is designed to receive snap-fitting tabs (60) projecting downwards from the coupling element (6), the snap-fitting tabs (60) comprising a bead (63) and an annular groove (64), the bead (63) being received in a complementary annular groove (73) of the seat element (7).

2. Cosmetic product dispensing device (10) according to claim 1, wherein the seat element (7) is glued or fixed in a receiving shell (5) forming an external wall of the base (8).

3. Cosmetic product dispensing device (10) according to claim 2, wherein the seat element comprises an outer rim (78) having ribs (72) engaged in the protective shell 5 in order to integrally secure it at least in rotation.

4. Cosmetic product dispensing device (10) according to any one of the previous claims, further comprising an upper annular edge (62) forming a shoulder to hold the element (9, MB) of the base (8) in position against the outer rim (78) of the seat element (7).

5. Cosmetic product dispensing device (10) according to any one of the previous claims, wherein the outside diameter (D72) of the seat element (7) is preferably within the range of values [15mm - 17mm, and preferably identical to the diameter (D22) of the operating counterpart (4A).

6. Cosmetic product dispensing device (10) according to any one of the previous claims, wherein the inside diameter (D70) of the seat element (7) is preferably within the range of values [8mm - 12mm].

7. Cosmetic product dispensing device (10) according to any one of the previous claims, wherein in a configuration where the cartridge is assembled on the base, an interval representing an air gap (e) which separates the upper surface (9B) of the permanent magnet (9, MB) and the lower surface of the ring of ferromagnetic material (4M) or of the magnet of the bottom element (4) is less than 0.5 mm, and preferably less than 0.2 mm.

8. Cosmetic product dispensing device (10) according to any one of the previous claims, wherein the three-dimensional coded pattern (67) and the counterpart three-dimensional coded pattern (47) are each circumscribed within a cylinder having a diameter (D6) of less than 8 mm, preferably less than 7 mm, and even more preferably within a cylinder having a diameter of less than 6 mm.

9. Cosmetic product dispensing device (10) according to any one of the previous claims, wherein the three-dimensional coded pattern (67) forms a male part and the counterpart three-dimensional coded pattern (47) forms a female part.

10. Cosmetic product dispensing device (10) according to any one of the previous claims, wherein the three-dimensional coded pattern of the operating member (6) has a key shape (67), the counterpart three-dimensional coded pattern of the operating counterpart (4A) having a lock shape (47).

11. Cosmetic product dispensing device (10) according to any one of the previous claims, wherein the operating counterpart (4A) comprises a portion (4C), preferably flat, having at least one coupling groove and/or at least one coupling orifice and/or at least one coupling stud.

12. Cosmetic product (PC) dispensing device (10) according any one of the previous claims, wherein the cosmetic product (PC) is a stick of lipstick.
